# EUROPÄISCHE PATENTSCHRIFT

(11) **EP 0 609 515 B1**
(45) Veröffentlichungstag und Bekanntmachung des Hinweises auf die Patenterteilung: **30.10.1996**
(21) Anmeldenummer: 93119503.6
(22) Anmeldetag: 03.12.1993
(51) Int. Cl.: A63H 19/02, A63H 19/30, A63H 19/15

(54) **Schienenreinigungslok**
Track-cleaning locomotive
Locomotive de nettoiement des voies

(30) Priorität: 03.02.1993 DE 9301455 U
(43) Veröffentlichungstag der Anmeldung: 10.08.1994
(73) Patentinhaber: Ernst Paul Lehmann Patentwerk, D-90475 Nürnberg (DE)
(72) Erfinder: Richter, Wolfgang, D-90455 Nürnberg (DE)
(74) Vertreter: Matschkur, Götz, Lindner Patent- und Rechtsanwälte

(56) Entgegenhaltungen:
- DE-U- 8 631 074
- GB-A- 2 174 630
- US-A- 2 253 610
- SOVIET INVENTIONS ILLUSTRATED Section PQ, Week 8809, 3. März 1988 Derwent Publications Ltd., London, GB; Class Q41, AN 88-062696 & SU-A-1 325 128 (KOMM METAL COMPLEX) 23. Juli 1987

## Beschreibung

Die Erfindung bezieht sich auf eine Schienenreinigungslok für elektrische Spiel- und Modellbahnen mit einer, von einem Elektromotor rotierend angetriebene, auf den Schienen aufliegende Polierscheiben umfassenden, Reinigungseinheit.

Derartige Schienenreinigungsloks zum Reinigen der Schienen und damit in erster Linie zur Gewährleistung eines guten elektrischen Kontakts zwischen den stromführenden Schienen und den Stromabnehmern eines darauf fahrenden Fahrzeugs sind bereits in unterschiedlichen Ausführungen vorgeschlagen worden. Neben Anordnungen, die reine über die Schienen schleifende Schleifklötze vorsehen, sind dabei auch bereits Konstruktionen der eingangs beschriebenen Art bekanntgeworden, bei denen elektrisch angetriebene Polierscheiben oder Polierwalzen angetrieben werden, die wesentlich breiter als die Schienen ausgebildet sein müssen, so daß sie auch bei Kurvenfahrten den Kontakt zur Schiene nicht verlieren. Bei einer solchen in der Deutschen Offenlegungsschrift 26 25 582 beschriebenen Schienenreinigungsvorrichtung beziehen die Schleif- oder Polierwalzen ihren Antrieb vom Antriebsmotor der Lok, was jedoch in der Praxis erhebliche Schwierigkeiten bereitet. So ändert sich bei Variationen der Fahrgeschwindigkeit der Schienenreinigungslok auch die Schleifleistung, was in hohem Maße störend ist. Hinzu kommt, daß gerade dann, wenn man eine hohe Schleifleistung will, ja auch die Fahrgeschwindigkeit entsprechend höher würde, was wiederum dazu führt, daß die in die Schleifwalzen gesteckte Leistung gar nicht voll zum Tragen kommen kann, da wegen der hohen Geschwindigkeit keine intensive Reinigung der Schienenoberflächen stattfinden kann. Ebenfalls unerwünscht ist, daß durch das federnde Andrücken der Schleifwalzen an die Schienenoberflächen die Lok um den Aufschlagepunkt der Schleifwalzen angehoben wird, was zumindest dazu führt, daß ein geringerer Auflagedruck für die Laufräder zur Verfügung steht, was ebenfalls sehr hinderlich ist.

Auch ein im Deutschen Gebrauchsmuster G 86 31 074.7 vorgeschlagener Schienenreinigungswagen, der ohne eigenen Antrieb in einen Zug eingefügt werden muß, kann keine befriedigende Abhilfe für die vorstehenden Probleme schaffen. Die Schleif- oder Polierwalzen sind an einem federnd im Wagen zwischen den Radachsen aufgehängten Teil gemeinsam mit einem eigenen Antriebsmotor angeordnet. Auch hierbei ergibt sich die Schwierigkeit, daß man einerseits eine hohe Antriebsleistung für den Reinigungsmotor benötigt, dies aber durch die Zuführung der Versorgungsspannung über die Schienen wiederum zu einer gleichzeitigen Beeinflussung der Fahrgeschwindigkeit der Lok führt, was bei der Trennung der Lok und der Reinigungseinheit durch den Einbau in einen gesonderten nachlaufenden Wagen ganz erhebliche Abstimmungsprobleme mit sich bringt.

Schließlich ist auch bereits ein weiterer Schienenreinigungswagen im Deutschen Gebrauchsmuster G 83 14 477.3 vorgeschlagen worden, bei dem Reinigungsbürsten in Verbindung mit dahinter angeordneten Staubsaugern den abgekehrten Staub völlig von der Schiene entfernen können. Derartige Kehrvorrichtungen sind aber für die Erzielung eines guten elektrischen Kontakts zur Schiene nicht geeignet, da sie Verschmierungen wie Fett und Gummiabrieb auf den Schienenoberflächen nicht entfernen können. Im übrigen gelten für die Anordnung nach diesem Gebrauchsmuster die gleichen Schwierigkeiten, wie sie bereits im Hinblick auf das Gebrauchsmuster G 86 31 074.7 beschrieben worden sind.

Der Erfindung liegt daher die Aufgabe zugrunde, eine Schienenreinigungslok der eingangs genannten Art so auszugestalten, daß bei einfachem robustem Aufbau unter allen nur denkbaren Betriebsbedingungen - selbst bei wetterfesten im Garten verlegten Gleisen - ein Reinigen der Schienen bei gleichzeitiger Verstellbarkeit der Reinigungsintensität möglich ist.

Zur Lösung dieser Aufgabe ist erfindungsgemäß vorgesehen, daß die Reinigungseinheit in einem, um eine vertikale und geringfügig auch um eine horizontale Achse schwenkbar an der Lok angelenkten, Vorbau der Lok angeordnet und mit einem vom Fahrantriebsmotor der Lok getrennten Reinigungsmotor versehen ist, und daß die Polierscheiben als Reinigungsräder mit Führungsspurkränzen ausgebildet sind.

Durch die erfindungsgemäße Ausbildung ergibt sich eine Schienenreinigungslok, bei der im Gegensatz zu allen vorstehend beschriebenen Schienenreinigungsfahrzeugen nicht breite, in Kurven sich seitlich über den Schienen verschiebende Polierwalzen vorgesehen sind, sondern Schleifräder mit einer schmalen Auflagefläche entsprechend auch den Antriebsrädern der Lokomotive, da durch das Vorsehen der Spurkränze in Verbindung mit der Beweglichkeit des die Reinigungseinheit enthaltenden Vorbaus der Lokomotive ein selbständiges Mitverschwenken in Kurven stattfinden kann. Das Vorsehen eines eigenen Reinigungsmotors zum Antrieb der Reinigungsräder hat gegenüber der eingangs beschriebenen Schienenreinigungslok der Offenlegungsschrift 26 25 582.3 den Vorteil, daß die Intensität der Reinigung nicht mit der Fahrgeschwindigkeit des Fahrzeugs sich ändert. Man kann - was sich in der Praxis als besonders vorteilhaft erwiesen hat - beispielsweise die volle Fahrspannung an die Schienen anlegen, um mit dieser hohen vollen Fahrspannung den Reinigungsmotor der Reinigungseinheit anzutreiben, während durch gesonderte, vorzugsweise an der Lokomotive selbst angebrachte Regelglieder die Fahrgeschwindigkeit des Fahrmotors verändert wird. Es versteht sich dabei von selbst, daß bei dieser Art des Betriebs während der Fahrt der Schienenreinigungslok weitere Fahrzeuge nicht auf der Anlage fahren können, es sei denn, es handelt sich um Fahrzeuge, deren Motor durch Fernsteuerung regelbar ist, auch wenn er an einer festen hohen Versorgungsfahrspannung liegt.

Bevorzugt ist deshalb bei einer erfindungsgemäßen Schienenreinigungslok ein unter einer lösbaren Abdeckung angeordneter Stellknopf zur Regelung der Fahrgeschwindigkeit bei stets voller Fahrspannung zum Betrieb des Reinigungsmotors angeordnet.

In Weiterbildung der Erfindung kann ein Funktionsschalter mit drei Positionen vorgesehen sein, in denen wahlweise die Lok stromlos abgestellt ist, in der zweiten Stellung bei abgestelltem Reinigungsmotor fährt (und zwar je nach der Polarität der Fahrspannung vorwärts oder rückwärts), oder schließlich in der dritten Funktionsstellung mit dem Reinigungsvorbau voraus bei arbeitendem Reinigungsmotor vorwärts fährt bzw. bei Umpolung der Fahrspannung mit nachlaufendem Reinigungsvorbau - in diesem Fall aber bei abgeschaltetem Reinigungsmotor - rückwärts fährt. In dieser letzteren Stellung können beispielsweise Stumpfgleise, Lokschuppen usw. gereinigt und danach wieder verlassen werden.

Wie es bei der Ausbildung der erfindungsgemäßen Schienenreinigungslok mit dem vorbeschriebenen Funktionsschalter ja bereits der Fall ist, sollte in jedem Fall bei einer erfindungsgemäßen Schienenreinigungslok die Anordnung so getroffen sein, daß die Reinigungsräder entgegengesetzt zu den Antriebsrädern rotieren, da auf diese Art und Weise eine besonders intensive Reinigung möglich ist und vermieden wird, daß die Reinigungsräder als Antriebsräder wirken und den Antrieb der Antriebsräder unter entsprechender Abschwächung der Reinigungswirkung verstärken.

Die erfindungsgemäßen Reinigungsräder können in Ausgestaltung der Erfindung jeweils eine Spurkranzscheibe mit Auflagering für einen auswechselbaren Reinigungsring sowie eine durch eine Achsschraube gegen die Spurkranzscheibe unter Einklemmung des Reinigungsrings verspannbare Haltescheibe umfassen. Dies ermöglicht eine sehr einfache Demontage und ein einfaches Auswechseln der Reinigungsringe, so daß nicht - wie bei den vorbekannten Schienenreinigungsfahrzeugen - die gesamte Reinigungswalze bei Abnutzung der Polieroberfläche ausgewechselt werden muß. Es bedarf lediglich des Lösens der Achsschraube, um den Reinigungsring entnehmen und durch einen neuen Reinigungsring ersetzen zu können. Die einfache Auswechselbarkeit der Reinigungsringe ermöglicht es auch, je nach dem Verschmutzungsgrad der Schienen die jeweils passenden Reinigungsringe mit unterschiedlichen Körnungen einzusetzen.

Um die Rotation der Reinigungsräder wirksam zum reinigenden Polieren oder Abschleifen der Schienenoberfläche ausnutzen zu können, kann im Reinigungsvorbau ein Beschwerungsgewicht vorgesehen sein, wobei dieses die Andruckkraft der Antriebsräder der Lok in keiner Weise beeinflußt, da ja der die Reinigungseinheit enthaltende Vorbau der Lok quasi kardanisch am übrigen Lokteil aufgehängt ist. Es versteht sich dabei von selbst, daß das Beschwerungsgewicht so gewählt ist, daß insgesamt die Reinigungseinheit leichter ist als der eigentliche Antriebsteil der Lokomotive, da ansonsten der Vorschub gegen die Bremskraft der entgegengesetzt rotierenden Reinigungsräder ja praktisch nicht gewährleistet wäre.

Mit Vorteil kann in der Reinigungslok ein thermischer Überlastschalter zum Schutz des Reinigungsmotors eingebaut sein.

Schließlich liegt es auch noch im Rahmen der Erfindung, in ihrer Funktion mit dem Betrieb des Reinigungsmotors gekoppelte Blinklichter vorzusehen, so daß beim Fahren der erfindungsgemäßen Schienenreinigungslok von außen durch das Blinken der Blinklichter erkennbar ist, ob gleichzeitig gereinigt wird oder ob die Lok bei ausgeschalteter Reinigungseinheit fährt.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: eine Seitenansicht einer erfindungsgemäßen Reinigungslok,
- Fig. 2: eine vergrößerte, teilweise aufgeschnittene Seitenansicht des die Reinigungseinheit enthaltenden Lok-Vorbaus,
- Fig. 3: eine perspektivische Ansicht der Reinigungseinheit des Vorbaus mit einem zerlegten Reinigungsrad, und
- Fig. 4: eine ebenfalls vergrößerte Untenansicht des die Reinigungseinheit enthaltenden Vorbaus.

Die in den Figuren gezeigte Schienenreinigungslok 1 umfaßt einen starren kürzeren Vorbau 2 und einen um eine vertikale Achse und darüber hinaus auch noch zusätzlich zumindest in geringem Maß um eine horizontale Achse daran schwenkbar angelenkten längeren Vorbau 3, wobei der Zentralteil der Lok mit dem Vorbau 2 die übliche normale Lokantriebseinheit mit der Lokelektronik aufnimmt, während der bewegliche Vorbau 3 eine Reinigungseinheit 4 zum Reinigen der Schienen enthält. Diese Reinigungseinheit umfaßt in einem Gehäuse 5 mit abnehmbarem Deckel 6 einen elektrischen Reinigungsmotor 7, der über ein Getriebe 8 mit einer Achswelle 9 verbunden ist, auf welcher zwei Schienen-Reinigungsräder 10 befestigt sind, die vom Reinigungsmotor 7 rotierend angetrieben werden.

Die Reinigungsräder 10 umfassen jeweils eine Spurkranzscheibe 11 mit einem Aufschlagering 12 für einen Reinigungsring 13 sowie eine Haltescheibe 14, die mit Hilfe einer Achsschraube 15 gegen die Spurkranzscheibe 11 unter Einklemmen des Reinigungsrings 13 verspannbar ist. Dadurch läßt sich der Reinigungsring 13 sehr einfach bei Abnutzung oder stärkerer Verschmutzung gegen einen neuen austauschen. Zur Erhöhung des Auflagegewichts der Reinigungsräder auf den Schienen kann ein Beschwerungsgewicht vorgesehen sein, wobei beispielsweise auch der Deckel 6 als derartiges Beschwerungsgewicht ausgebildet sein könnte. Unter dem abziehbaren Knopf 16 auf dem Dach des Lokmittelteils 17 ist ein Stellknopf zur Regelung der Fahrgeschwindigkeit des Antriebsmotors der Lok angeordnet, da man im Betriebsfall einer Schienenreinigungslok das Fahrpult bevorzugt auf volle Fahrspannung stellt, damit der Reinigungsmotor 7 die maximale Leistung erbringen kann. Je nach dem Verschmutzungsgrad der Schienen wird man über den unter der Abdeckkappe 16 angeordneten Stellknopf die Lok mehr oder weniger langsam fahren lassen, da die Reinigungswirkung um so größer ist, je langsamer die Lok fährt. Umgekehrt möchte man aber bei größeren Gleisanlagen die Reinigung in endlicher Zeit abschließen und wird deshalb eine der gewünschten Reinigungsleistung angepaßte möglichst hohe Fahrgeschwindigkeit wählen.

Im Führerhaus des Lokmittelteils ist ein über ein Fenster 23 von außen betätigbarer Funktionsschalter 24 mit drei Positionen vorgesehen, die drei unterschiedlichen Betriebszuständen entsprechen. In der ersten Funktionsstellung ist die Lok stromlos abgestellt, d.h. die über die Antriebs- und Laufräder 18 abgenommene Fahrspannung liegt weder am Antriebsmotor an noch am Reinigungsmotor. In der zweiten Funktionsstellung des Funktionsschalters 24 ist lediglich der Reinigungsmotor abgeschaltet, während der Fahrmotor an der Spannung liegt und somit bei Aufdrehen des Fahrpultes die Lok ohne Reinigungswirkung auf den Schienen verfährt. In der dritten Funktionsstellung schließlich fährt die Lok mit dem Reinigungsvorbau voraus bei arbeitendem Reinigungsmotor vorwärts bzw. beim Umpolen der Fahrspannung an den Gleisen rückwärts mit nachlaufendem Reinigungsvorbau, wobei bei dieser Rückwährtsfahrt allerdings dann automatisch der Reinigungsmotor abgeschaltet ist. Die Reinigungswirkung erfolgt also ausschließlich bei Vorwärtsfahrt, was u.a. den Vorteil hat, daß durch die unterschiedliche Betriebsweise bei Vorwärts- und Rückwärtsfahrt in der dritten Funktionsstellung Stumpfgleise, Lokschuppengleise usw. gereinigt und danach wieder verlassen werden können.

Auf dem Dach des Lokmittelteils 17 erkennt man Blinklichter 19, die in ihrer Funktion mit dem Betrieb des Reinigungsmotors 7 gekoppelt sind, so daß nur beim Laufen des Reinigungsmotors, d.h. während des tatsächlichen Arbeitens der Reinigungseinheit 4, durch das Aufblinken dieser Blinklichter sofort von außen erkennbar ist, daß die Schienenreinigungslok in Betriebsstellung fährt und nicht nur bei abgeschalteter Reinigungseinheit auf den Schienen fährt.

Bei 20 und 21 in Fig. 3 erkennt man durch das Gehäuse 5 der Reinigungseinheit 4 hindurchgeführte Steckzungen zur Verbindung des Reinigungsmotors 7 mit der Lokelektronik über die angedeuteten Kabel 22.

Die Reinigungseinheit 4 ist gegen Schmutz und Schleifstaub zusätzlich abgedeckt (verkleidet), wobei unabhängig davon der Reinigungsmotor 7 selbst völlig staubdicht gekapselt sein sollte.

Zur Erzielung einer optimalen Schleifwirkung sollen die Reinigungsräder 10 einen größeren Durchmesser haben als die Antriebsräder, wobei die Optimierung der Schleifwirkung noch zusätzlich durch Verwendung von Reinigungsringen verschiedener Körnung je nach dem Verschmutzungsgrad der Schienen weiter verbessert werden kann.

Schließlich hat es sich auch noch als besonders zweckmäßig erwiesen, als Reinigungsmotor nicht nur einen einfachen Motor mit drei Polen zu verwenden, sondern statt dessen mehrpolige Motoren, insbesondere einen siebenpoligen Motor, vorzusehen.

## Patentansprüche

1. Schienenreinigungslok für elektrische Spiel- und Modellbahnen mit einer, von einem Elektromotor rotierend angetriebene, auf den Schienen aufliegende Polierscheiben umfassenden, Reinigungseinheit, dadurch gekennzeichnet, daß die Reinigungseinheit (4) in einem, um eine vertikale und geringfügig um eine horizontale Achse schwenkbar an der Lok (1) angelenkten, Vorbau (3) angeordnet und mit einem vom Fahrantriebsmotor der Lok (1) getrennten Reinigungsmotor (7) versehen ist, und daß die Polierscheiben als Reinigungsräder (10) mit Führungsspurkränzen ausgebildet sind.

2. Schienenreinigungslok nach Anspruch 1, gekennzeichnet durch einen vorzugsweise unter einer lösbaren Abdeckung (16) angeordneten Stellknopf zur Regelung der Fahrgeschwindigkeit bei stets voller Fahrspannung zum Betrieb des Reinigungsmotors (7).

3. Schienenreinigungslok nach Anspruch 1 oder 2, gekennzeichnet durch einen Funktionsschalter (24) mit drei Positionen, in denen wahlweise die Lok stromlos abgestellt ist, bei abgestelltem Reinigungsmotor (7) fährt, oder mit dem Reinigungsvorbau (3) voraus bei arbeitendem Reinigungsmotor (7) vorwärts fährt bzw. bei Umpolung der Fahrspannung mit nachlaufendem Reinigungsvorbau (3) bei abgeschaltetem Reinigungsmotor (7) rückwärts fährt.

4. Schienenreinigungslok nach einem der Ansprüche 1 bis 3, dadurch gekennzeichnet, daß die Reinigungsräder (10) entgegengesetzt zu den Antriebsrädern (18) rotieren.

5. Schienenreinigungslok nach einem der Ansprüche 1 bis 4, dadurch gekennzeichnet, daß die Reinigungsräder (10) jeweils eine Spurkranzscheibe (11) mit Auflagering (12) für einen auswechselbaren Reinigungsring (13) sowie eine durch eine Achsschraube (15) gegen die Spurkranzscheibe (11) unter Einklemmung des Reinigungsrings (13) verspannbare Haltescheibe (14) umfassen.

6. Schienenreinigungslok nach einem der Ansprüche 1 bis 5, gekennzeichnet durch ein Beschwerungsgewicht (6) im Reinigungsvorbau (3).

7. Schienenreinigungslok nach einem der Ansprüche 1 bis 6, gekennzeichnet durch einen thermischen Überlastschalter zum Schutz des Reinigungsmotors.

8. Schienenreinigungslok nach einem der Ansprüche 1 bis 7, gekennzeichnet durch in ihrer Funktion mit dem Betrieb des Reinigungsmotors (7) gekoppelte Blinklichter (19).

9. Schienenreinigungslok nach einem der Ansprüche 1 bis 8, gekennzeichnet durch elektrische Steckverbindungen zwischen Lok-Elektronik und der Reinigungseinheit.

10. Schienenreinigungslok nach einem der Ansprüche 1 bis 9, dadurch gekennzeichnet, daß der Reinigungsmotor (7) ein mehrpoliger, insb. ein 7-poliger Motor ist.

11. Schienenreinigungslok nach einem der Ansprüche 1 bis 10, dadurch gekennzeichnet, daß der Reinigungsmotor (7) staubdicht gekapselt ist.

12. Schienenreinigungslok nach einem der Ansprüche 1 bis 11, dadurch gekennzeichnet, daß die Reinigungseinheit (4) gegen Schmutz und Schleifstaub verkleidet ist.

13. Schienenreinigungslok nach einem der Ansprüche 1 bis 12, dadurch gekennzeichnet, daß die Reinigungsräder (10) einen größeren Durchmesser haben als die Antriebsräder (18).

## Claims

1. Rail cleaning locomotive for electrical toy and model railways comprising a cleaning unit driven in rotation by an electric motor, comprising polishing discs resting on the rails, characterised in that the cleaning unit (4) is disposed in a front attachment (3) coupled pivotably to the locomotive (1) about a vertical axis and slightly about a horizontal axis and is provided with a cleaning motor (7) separate from the driving motor of the locomotive (1), and in that the polishing discs are formed as cleaning wheels (10) with guiding wheel flanges.

2. Rail cleaning locomotive according to claim 1, characterised by a setting knob disposed preferably under a detachable cover (16) for controlling the travel speed at constantly full driving voltage in order to operate the cleaning motor (7).

3. Rail cleaning locomotive according to claim 1 or 2, characterised by a function switch (24) with three positions, in which selectively the locomotive is switched off, travels with the cleaning motor (7) switched off, or moves forward with the cleaning front attachment (3) in front and with the cleaning motor (7) operating, or with the reversed polarity of the driving voltage, travels backwards with the cleaning front attachment (3) trailing behind with the cleaning motor (7) switched off.

4. Rail cleaning locomotive according to one of claims 1 to 3, characterised in that the cleaning wheels (10) rotate in the opposite direction to the drive wheels (18).

5. Rail cleaning locomotive according to one of claims 1 to 4, characterised in that the cleaning wheels (10) each have a wheel flange disc (11) with a contact ring (12) for an exchangeable cleaning ring (13) and a holding disc (14) braceable by an axial screw (15) against the wheel flange disc (11) with clamping of the cleaning ring (13).

6. Rail cleaning locomotive according to one of claims 1 to 5, characterised by a weight (6) in the cleaning front attachment (3).

7. Rail cleaning locomotive according to one of claims 1 to 6, characterised by a thermal overload switch to protect the cleaning motor.

8. Rail cleaning locomotive according to one of claims 1 to 7, characterised by flash lights coupled in their function to the operation of the cleaning motor (7).

9. Rail cleaning locomotive according to one of claims 1 to 8, characterised by electrical plug connections between the locomotive electronics and the cleaning unit.

10. Rail cleaning locomotive according to one of claims 1 to 9, characterised in that the cleaning motor (7) is a multipole, in particular a 7-pole motor

11. Rail cleaning locomotive according to one of claims 1 to 10, characterised in that the cleaning motor (7) is encapsulated in a dust-tight manner.

12. Rail cleaning locomotive according to one of claims 1 to 11, characterised in that the cleaning unit (4) is screened against dirt and grinding dust.

13. Rail cleaning locomotive according to one of claims 1 to 12, characterised in that the cleaning wheels (10) have a larger diameter than the drive wheels (18).

## Revendications

1. Locomotive de nettoyage des voies pour des trains électriques de jeu ou de modélisme ferroviaire, comportant une unité de nettoyage comprenant des disques de polissage s'appliquant sur les rails des voies et entraînés en rotation par un moteur électrique, caractérisée en ce que l'unité de nettoyage (4) est disposée dans une structure avancée (3) articulée sur la locomotive (1) de manière à pouvoir pivoter autour d'un axe vertical et légèrement autour d'un axe horizontal, et est pourvue d'un moteur de nettoyage (7) distinct du moteur d'entraînement pour la marche de la locomotive (1), et en ce que les disques de polissage sont réalisés sous la forme de roues de nettoyage (10) comportant des boudins de guidage.

2. Locomotive de nettoyage de voies selon la revendication 1, caractérisée par un bouton de réglage disposé, de préférence, sous un élément de recouvrement amovible (16), et destiné au réglage de la vitesse de marche, en conservant une tension de marche toujours maximale pour le fonctionnement du moteur de nettoyage (7).

3. Locomotive de nettoyage de voies selon la revendication 1 ou 2, caractérisée par un commutateur de fonctions (24) à trois positions dans lesquelles, suivant le choix, la locomotive est mise à l'arrêt sans être alimentée en courant, roule avec le moteur de nettoyage (7) à l'arrêt, ou roule en marche avant avec sa structure avancée de nettoyage (3) dirigée vers l'avant, le moteur de nettoyage (7) étant alors en fonction, ou bien roule en marche arrière, en cas d'inversion de polarité de la tension de marche, sa structure avancée de nettoyage (3) étant alors traînée, et le moteur de nettoyage (7) étant coupé.

4. Locomotive de nettoyage de voies selon l'une des revendications 1 à 3, caractérisée en ce que les roues de nettoyage (10) tournent selon un sens de rotation opposé à celui des roues motrices (18).

5. Locomotive de nettoyage de voies selon l'une des revendications 1 à 4, caractérisée en ce que les roues de nettoyage (10) comprennent chacune un disque formant boudin (11) comportant un anneau d'appui (12) pour un anneau de nettoyage (13) interchangeable, ainsi qu'un disque de retenue (14) pouvant être serré contre le disque formant boudin (11) par une vis d'axe (15), en enserrant l'anneau de nettoyage (13).

6. Locomotive de nettoyage de voies selon l'une des revendications 1 à 5, caractérisée par un poids d'alourdissement (6) dans la structure avancée de nettoyage (3).

7. Locomotive de nettoyage de voies selon l'une des revendications 1 à 6, caractérisée par un commutateur de surcharge thermique destiné à la protection du moteur de nettoyage.

8. Locomotive de nettoyage de voies selon l'une des revendications 1 à 7, caractérisée par des feux clignotants (19) couplés, quant à leur fonction, au fonctionnement du moteur de nettoyage (7).

9. Locomotive de nettoyage de voies selon l'une des revendications 1 à 8, caractérisée par des connecteurs électriques à fiches entre l'électronique de la locomotive et l'unité de nettoyage.

10. Locomotive de nettoyage de voies selon l'une des revendications 1 à 9, caractérisée en ce que le moteur de nettoyage (7) est un moteur à pôles multiples, notamment un moteur à 7 pôles.

11. Locomotive de nettoyage de voies selon l'une des revendications 1 à 10, caractérisée en ce que le moteur de nettoyage (7) est enfermé dans un capotage étanche aux poussières.

12. Locomotive de nettoyage de voies selon l'une des revendications 1 à 11, caractérisée en ce que l'unité de nettoyage (4) possède un revêtement de protection contre l'encrassement et les poussières abrasives.

13. Locomotive de nettoyage de voies selon l'une des revendications 1 à 12, caractérisée en ce que les roues de nettoyage (10) ont un diamètre plus grand que les roues motrices (18).
